# EUROPÄISCHE PATENTSCHRIFT

(11) **EP 2 739 554 B1**
(45) Veröffentlichungstag und Bekanntmachung des Hinweises auf die Patenterteilung: **04.11.2015**
(21) Anmeldenummer: 12756199.1
(22) Anmeldetag: 07.09.2012
(51) Int. Cl.: B65H 39/06

(54) **VORRICHTUNG UND VERFAHREN ZUM ZUSAMMENFÜHREN VON GÜTERN**
DEVICE AND METHOD FOR MERGING GOODS
DISPOSITIF ET PROCÉDÉ POUR REGROUPER DES PRODUITS

(30) Priorität: 09.09.2011 DE 102011082447
(43) Veröffentlichungstag der Anmeldung: 11.06.2014
(73) Patentinhaber: BÖWE SYSTEC GmbH, 86159 Augsburg (DE)
(72) Erfinder: HÖPNER, Bernd, 86159 Augsburg (DE); HUBER, Thomas, 86391 Stadtbergen (DE); BATZER, Josef, 86391 Leitershofen (DE)
(74) Vertreter: Zimmermann, Tankred Klaus
(86) Internationale Anmeldenummer: PCT/EP2012/067530
(87) Internationale Veröffentlichungsnummer: WO 2013/034703

(56) Entgegenhaltungen:
- EP-A2- 1 067 077
- DE-C1- 19 935 186
- DE-C2- 4 332 516
- US-A- 6 062 556

## Beschreibung

Die vorliegende Erfindung bezieht sich auf das Gebiet der Papierhandhabung und insbesondere auf einen Ansatz zum Zusammenführen von nebeneinander transportierten Gütern in einen gemeinsamen Gutweg. Ausführungsbeispiele betreffen eine Vorrichtung und ein Verfahren, um aus einem mehrnutzigen Druckstrom/Papierstrom eine Folge aus einnutzigen Einzelblättern oder geschuppten Blattgruppen zu erzeugen.

Im Stand der Technik sind Ansätze bekannt, gemäß denen nebeneinander liegende, ggf. bedruckte Papierbahnen mehrfach über Quer- und Umlenkstangen gewendet und umgelenkt werden, um die nebeneinander liegenden Papierbahnen übereinander anzuordnen, so dass diese beispielsweise gemeinsam einem Querschneider bereitgestellt werden können. Der Nachteil dieser Ansätze besteht allerdings darin, dass diese nur für die Verarbeitung von Papierbahnen vorgesehen und geeignet sind; eine Verarbeitung von Einzelblättern ist nicht möglich.

Andere bekannte Ansätze ermöglichen die Verarbeitung von Einzelblättern unter Verwendung einer Wendeschale. Bei diesen Ansätzen wird ein zweinutziger, dreinutziger oder mehrnutziger Blattstrom zur Verarbeitung bereitgestellt. Für jeden Papierweg ist eine Wendeschale vorgesehen, welche ein Wenden und eine 90°-Umlenkung eines Blattes bewirkt. Ein solcher Ansatz ist beispielsweise in der US 5,439,208 A beschrieben. Zwei Blätter werden nebeneinander liegend (zweinutzig) bereitgestellt, wobei jedes Blatt eine Wendeschale durchläuft, welche eine 90°-Umlenkung und ein Wenden des Blattes bewirkt, so dass die anfänglich nebeneinander liegenden Blätter nach den Wendeschalen geschuppt angeordnet sind, wobei jedoch die ursprünglich nach oben zeigende Oberfläche aufgrund des Wendevorgangs nunmehr nach unten zeigt. Ein ähnlicher Ansatz wird in der WO 2011/007308 A1 oder der US 6,227,532 B1 beschrieben, wobei in der WO 2011/007308 A1 die Güter aus entgegengesetzten Richtungen einer Vorrichtung zugeführt werden, welche ein Wenden und ein Umlenken der Güter um 90° bewirkt.

Die oben genannten bekannten Lösungen ermöglichen zwar die Verarbeitung von Einzelblättern, jedoch ist diese Vorgehensweise nachteilig, da jedes Blatt einmal gewendet wird, so dass die anfängliche Oberseite des Blattes nach dem Wendevorgang die Unterseite des Blattes darstellt. Da auf der ursprünglichen Oberseite im Regelfall Daten oder andere Merkmale aufgedruckt sind, welche bei einer nachfolgenden Verarbeitung in einer Papierhandhabungsanlage ausgelesen werden müssen, ist ein weiteres Wenden der Blattgruppe erforderlich, um die ursprüngliche Oberseite des Blattes wieder nach oben zu richten. Ferner wird eine 90°-Umlenkung bewirkt, die dazu führt, dass der Platzbedarf einer solchen Anlage erhöht ist, da der Wendeeinheit folgende Abschnitte der Anlage senkrecht zu dem Zuführbereich liegen. Ein weiterer Nachteil besteht darin, dass eine aufsteigende Verarbeitung eine Umlenkung nach rechts erfordert bzw. eine absteigende Verarbeitung eine Umlenkung nach links erfordert. Abhängig von den durchzuführenden Aufträgen ist somit jeweils eine Anpassung der Anlagenkonfiguration erforderlich, welche mit einem Umbau der Anlage einhergeht.

Neben den oben beschriebenen Ansätzen zur Verarbeitung von Einzelgütern durch einmaliges Wenden und Umlenken derselben um 90° sind im Stand der Technik weitere Ansätze bekannt, welche ein doppeltes Wenden Gütern offenbaren. Die DE 43 32 516 C2 beschreibt einen Ansatz, um zwei nebeneinander transportierte, gefalzte Produkte durch mehrfaches Wenden übereinander liegend anzuordnen, wobei dies entweder durch Ausgestaltung einer Transportbahn als Loopingbahn realisiert wird, oder unter Verwendung von zwei Wendestangen, die parallel zueinander angeordnet sind, und eine Bewegungsrichtung einer Transportbahn jeweils um 90° verändern, wobei gleichzeitig zwei 180°-Wendungen der Bahn erfolgen, so dass insgesamt eine 360°-Bewegung erfolgt. Hierdurch werden Produkte auf einem ersten Transportbahn oberhalb und deckungsgleich zu Produkten auf einem zweiten Transportbahn abgelegt. Der Nachteil, der in der DE 43 32 516 C2 beschriebenen Ansätze besteht darin, dass aufgrund der Ausgestaltung der Wendevorrichtungen keine der ursprünglich nebeneinander liegenden Produkte übereinander abgelegt werden können. Aufgrund der unterschiedlichen Transportwege werden stets mehrere Produkte entlang der Transportbahn, die das Umlenken und Wenden bewirkt, angeordnet sein, woraus sich ein Versatz der ursprünglich nebeneinander angeordneten Blätter einstellt. Somit werden aufgrund der längeren Transportzeit Produkte übereinander abgelegt, die im Eingangsstrom nicht nebeneinander angeordnet waren. Diese Ausgestaltung ist unproblematisch, solange die Produkte nicht-personalisierte Produkte umfassen oder Produkte sind, bei denen es unerheblich ist, wie diese zueinander in Bezug stehen, da in diesem Fall lediglich wesentlich ist, die Produkte übereinander anzuordnen. Für den Fall, dass in Bezug zueinander stehende Güter, z.B. personalisierte Produkte, zu Gruppen zusammengeführt werden sollen, ist der Ansatz aus der DE 43 32 516 C2 nicht einzusetzen. Ferner ist dieser Ansatz bei Ausgestaltung mit Looping aufgrund seiner Baugröße nachteilhaft.

Die US 6,062,556 A beschreibt eine Vorrichtung und ein Verfahren gemäß dem Oberbegriff der Ansprüche 1 und 11.

Ausgehend von dem oben genannten Stand der Technik liegt der vorliegenden Erfindung die Aufgabe zugrunde, einen verbesserten Ansatz zu schaffen, der es ermöglicht, personalisierte Güter, die in einem Eingangsstrom nebeneinander liegend angeordnet sind, selektiv auszugeben.

Diese Aufgabe wird durch eine Vorrichtung nach Anspruch 1 und durch ein Verfahren nach Anspruch 11 gelöst.

Ausführungsbeispiele schaffen eine Vorrichtung zum Zusammenführen von nebeneinander transportierten Gütern in einen gemeinsamen Gutweg gemäß Anspruch 1. Ausführungsbeispiele schaffen ein Verfahren zum Zusammenführen von nebeneinander transportierten Gütern gemäß Anspruch 11.

Gemäß Anspruchsbeispielen der Erfindung erfolgt somit eine Verarbeitung einer Mehrzahl von nebeneinander angeordneten Gütern, beispielsweise von zweinutzigen oder dreinutzigen Papierströmen unter Verwendung eines doppelten Wendevorgangs, so dass das Gut z.B. in zwei Wendeschalen gewendet und umgelenkt wird und durch eine geeignete Papierführung auf eine andere Laufbahn abgelegt wird.

Gemäß Ausführungsbeispielen wird somit eine Vorrichtung zum Zusammenführen von Gütern geschaffen, welche einen ersten Förderer und einen zweiten Förderer umfasst, wobei ferner eine Mehrfachwendeeinrichtung vorgesehen ist, die konfiguriert ist, um ein Gut von den zwei Förderern mehrfach zu wenden und unter Beibehaltung der ursprünglichen Ausrichtung einem Ausgangsförderer zuzuführen. Die Vorrichtung ist derart konfiguriert, dass auf dem ersten Förderer und auf dem zweiten Förderer angeordnete und in Transportrichtung nebeneinander liegende Güter in Folge, in Gruppe oder geschuppt auf dem Ausgangsförderer abgelegt werden. Gemäß Ausführungsbeispielen erfolgt dies durch eine entsprechende Ansteuerung der Transportelemente mit unterschiedlichen Geschwindigkeiten, um die Güter in den verschiedenen Transportwegen derart zu bewegen, dass diese nach dem Zusammenführen in Transportrichtung hintereinander liegend mit oder ohne Abstand in dem Austransportbereich angeordnet sind. Bei einer Anordnung in Gruppe können die Güter übereinander liegend in dem Austransportbereich angeordnet sein, und bei einer geschuppten Anordnung können die Güter in Transportrichtung versetzt und übereinander liegend angeordnet sind. Ebenso können die Güter in Transportrichtung beabstandet voneinander angeordnet sein.

Anders als die oben beschriebenen bekannten Ansätze ermöglicht die vorliegende Erfindung die Verarbeitung von miteinander in Beziehung stehenden Einzelblättern, die in einem Eingangsstrom zwei- oder mehrnutzig bereitgestellt werden. Abhängig davon, ob die in dem zwei- oder mehrnutzigen Eingangsstrom nebeneinander angeordneten Güter zusammen gehören (z.B. eine vorbestimmte Position in einer Gutfolge haben oder zu einer gemeinsamen Gruppe gehören), können diese Güter unter Ausnutzung der erfindungsgemäßen Vorrichtung als Gruppe (geschuppt oder ungeschuppt) oder als Einzelblätter ausgegeben werden. Gemäß einem Ausführungsbespiel umfassen die Güter Einzelblätter, die aus bedruckten Papierbahnen durch Längs- und Querschneiden erhalten werden. Im Ausgangsbereich kann eine Sammelstation oder eine Schuppenpufferstrecke vorgesehen sein, um die Blattgruppen aufzunehmen und zu größeren Blattgruppen zusammenzufassen.

Ausführungsbeispiele der Erfindung werden nachfolgend unter Bezugnahme auf die beiliegenden Zeichnungen näher erläutert. Es zeigen:
- Fig. 1: eine schematische Darstellung der Vorrichtung gemäß Ausführungsbeispielen der Erfindung;
- Fig.1A: eine schematische Darstellung einer Blatthandhabungsanlage, die eine Vorrichtung gemäß Ausführungsbeispielen der Erfindung umfasst;
- Fig. 2: den Durchlauf eines Gutes durch einen Transportweg des Zusammenführbereichs;
- Fig. 3: die Erzeugung von Gruppen, Einzelblättern oder geschuppten Gruppen unter Verwendung der erfindungsgemäßen Vorrichtung;
- Fig. 4: eine schematische Darstellung eines Ausführungsbeispiels der Erfindung, bei dem die von zwei Förderern zugeführten Güter jeweils im Zusammenführbereich zweimal gewendet werden;
- Fig. 5: schematische Darstellungen von Ausführungsbeispielen zur Verarbeitung eines zweinutzigen Papierstromes;
- Fig. 6: schematische Darstellungen von Ausführungsbeispielen zur Verarbeitung eines dreinutzigen Papierstromes;
- Fig. 7: eine schematische Darstellung von Papierlaufwegen mit einem Quertransportanteil;
- Fig. 8: eine schematische Darstellung unterschiedlicher Druck- und Sammelfolgen, die unter Verwendung unterschiedlicher Ausgestaltungen der Zusammenführbereiche realisierbar sind;
- Fig. 9: eine schematische Darstellung einer Papierhandhabungsanlage, die die erfindungsgemäße Vorrichtung zum Zusammenführen von Gütern umfasst;
- Fig. 10: eine schematische Darstellung eines Ausführungsbeispiels eines Transportelements, welches es ermöglicht, eine Weglänge, entlang der ein zu transportierendes Gut bewegt wird, zu verändern; und
- Fig. 11: eine schematische Darstellung eines weiteren Ausführungsbeispiels eines Transportelements, welches es ermöglicht, eine Weglänge, entlang der ein zu transportierendes Gut bewegt wird, zu verändern.

In der nachfolgenden Beschreibung der bevorzugten Ausführungsbeispiele werden gleiche oder gleichwirkende Elemente mit den gleichen Bezugszeichen versehen.

Fig. 1 zeigt eine schematische Darstellung der Vorrichtung gemäß Ausführungsbeispielen der Erfindung. Die Vorrichtung umfasst einen Zuführbereich 100, der einen ersten Förderer 102 sowie einen zweiten, vorzugsweise parallel hierzu angeordneten Förderer 104 umfasst. In Fig. 1 sind die zwei Förderer 102 und 104 beabstandet voneinander gezeigt, es sei jedoch darauf hingewiesen, dass die Förderer 102 und 104 direkt nebeneinander angeordnet sein können. Die Förderer 102 und 104 weisen jeweils einen oder mehrere Antriebe M auf, die einen Transport der Güter 106_{A} bzw. 106_{B} mit einer vorbestimmten Geschwindigkeit bewirken. Ferner ist jedem der Förderer 102 und 104 eine Steuerung S zugeordnet, die die Antriebe M und ggf. weitere Komponenten in den Förderern 102 und 104 ansteuert. Es sei darauf hingewiesen, dass anstelle der zwei gezeigten Steuerungen auch eine gemeinsame Steuerung vorgesehen sein kann. Ebenso ist es möglich, die Förderer 102 und 104 über eine zentrale Steuerung einer Papierhandhabungsanlage, in die die erfindungsgemäße Vorrichtung eingesetzt wird, anzusteuern. Die Förderer 102 und 104 empfangen von jeweiligen, nicht näher gezeigten Eingangskanälen E₁ und E₂ Einzelgüter 106_{A} und 106_{B}. Die Eingangskanäle E₁ und E₂ können beispielsweise jeweils Vorrichtungen umfassen, um die Einzelgüter 106_{A} und 106_{B} bereitzustellen. Hierfür können die Eingangskanäle E₁ und E₂ Drucker umfassen, die die Güter, beispielsweise Blätter, bereitstellen. Es kann sich hierbei um Einzelblattdrucker handeln oder um Drucker, die auf Papierbahnen drucken, wobei in diesem Fall der entsprechende Eingangskanal ferner einen Schneider umfasst, um eine Papierbahn querzuschneiden und damit aus der Papierbahn die Einzelblätter zu erzeugen. Alternativ können auch bedruckte Einzelblätter über ein Magazin bzw. über eine Rolle bereitgestellt werden, wobei im letztgenannten Fall wiederum ein Querschneider vorgesehen ist.

Alternativ zu dem in Fig. 1 gezeigten Beispiel können die zwei Förderer 102, 104 einem gemeinsamen Eingangskanal E (siehe den gestrichelten Pfeil) zugeordnet sein. In diesem Fall umfasst der Eingangskanal E beispielsweise einen Drucker, der Einzelblätter oder eine Papierbahn zweinutzig bedruckt. Für den Fall, dass ein Einzelblattdrucker vorgesehen ist, der ein Blatt mehrnutzig bedruckt, ist ferner ein Schneider vorgesehen, welcher einen Längsschnitt des bedruckten Einzelblattes durchführt, um die zwei Einzelblätter 106_{A} und 106_{B} zu erzeugen. Für den Fall, dass ein Drucker vorgesehen ist, welcher eine Papierbahn zweinutzig bedruckt, ist ebenfalls ein Schneider vorgesehen, der jedoch neben einem Längsschnitt auch noch einen Querschnitt zur Erzeugung der Einzelgüter 106_{A} und 106_{B} durchführt. Anstelle der genannten Drucker kann auch eine Mehrzahl von zweinutzig bedruckten Einzelblättern bzw. eine mehrnutzig bedruckte Papierbahn in dem Eingangskanal E vorgesehen sein, die einer Vereinzelung unterworfen wird, um die Einzelgüter den Förderern 102/104 zuzuführen.

Die Vorrichtung gemäß Ausführungsbeispielen der Erfindung umfasst ferner einen Zusammenführbereich 108, der die nebeneinander liegenden Güter 106A und 106B über getrennte Transportwege in einen gemeinsamen Transportweg bzw. Gutweg zusammenführt, wobei die zusammengeführten Güter einem Austransportbereich 110 bereitgestellt werden. Der Austransportbereich 110 umfasst einen oder mehrere Antriebe M, die einen Transport der zusammengeführten Güter mit einer vorbestimmten Geschwindigkeit bewirkt. Ferner ist eine Steuerung S vorgesehen, die die Antriebe M und ggf. weitere Komponenten in dem Austransportbereich 110 ansteuert. Alternativ kann die Steuerung über eine zentrale Steuerung einer Papierhandhabungsanlage erfolgen, in die die erfindungsgemäße Vorrichtung eingesetzt wird.

Der Zusammenführbereich 108 umfasst einen ersten Transportweg 112, der in Fig. 1 durch den gestrichelten Pfeil dargestellt ist. Der erste Transportweg 112 bewirkt einen Transport der durch den ersten Förderer 102 bereitgestellten Güter 106_{A} in Richtung des Austransportbereichs 110, ohne die Transportrichtung T des Gutes oder eine Ausrichtung des Gutes zu ändern. Der Zusammenführbereich 108 umfasst ferner einen zweiten Transportweg 114, der eine Transportrichtung eines Gutes während des Transports zumindest zweimal ändert. Der Transportweg 114 umfasst einen ersten Abschnitt 114a, in dem Güter 116_{B} von dem zweiten Förderer 104 gewendet und um 90° gedreht bzw. umgelenkt werden, wie dies durch den Pfeil 114a angezeigt ist. Der zweite Transportweg 114 umfasst ferner einen zweiten Abschnitt 114b, der wiederum eine 90°-Umlenkung und ein Wenden der von dem zweiten Förderer 104 zugeführten Güter 106_{B} bewirkt. Der Zusammenführbereich 108 ist derart ausgestaltet, dass am Ausgang 116 die zwei Transportwege 112 und 114 zusammentreffen, so dass die Güter aus den zwei Förderern 102/104 übereinander angeordnet sind. Der Zusammenführbereich 108 weist einen oder mehrere Antriebe M auf, die einen Transport der Güter mit einer vorbestimmten Geschwindigkeit entlang der Transportwege 112 bzw. 114 bewirken. Ferner ist eine Steuerung S vorgesehen, die den/die Antriebe M und ggf. weitere Komponenten in dem Zusammenführbereich 108 ansteuert. Wie oben auch im Zusammenhang mit den Förderern 102 und 104 erwähnt wurde, kann die Steuerung auch durch eine zentrale Steuerung einer Papierhandhabungsanlage erfolgen, in die die erfindungsgemäße Vorrichtung eingesetzt wird.

Fig. 1A zeigt eine schematische Darstellung einer Blatthandhabungsanlage 150. Die Blatthandhabungsanlage 150 umfasst eine Trennvorrichtung 152, die erfindungsgemäße Vorrichtung 154 gemäß Fig. 1, eine Sammelstation 156 und ein Falzwerk 158 gefolgt von zwei Transportmodulen 160, 162. Das Falzwerk 158 kann die Blätter einer Gruppe oder einer Teilgruppe falten und über die Transportmodule 160, 162 einem Kuvertierer zum Einfüllen in ein Kuvert bereitstellen. Die fertig gefüllten Kuverts können dann an der Ablagestelle gesammelt werden. Die Blätter des Blattstroms 164 werden von der Trennvorrichtung 152, z.B. ein Längs- und Querschneider, vereinzelt. Dann werden die Blätter der Vorrichtung 154 übergeben. Von dort gelangen die Blätter in die Sammelstation 156. Eine Gruppe von Blättern können beispielsweise Rechnungen, Mahnungen, Kontoauszügen, Versicherungspolicen oder Schecks sein, die zu derselben Person gehören. Eine Teilgruppe von Blättern umfasst dann einen Teil der Blätter der Gruppe.

Fig. 2 zeigt schematisch den Durchlauf eines Gutes 106_{B} durch den zweiten Transportweg 114 des Zusammenführbereichs 108. Das Gut, beispielsweise ein Blatt Papier, wird von dem zweiten Förderer 104 bereitgestellt, mit einer Ausrichtung, wie sie links in Fig. 2 gezeigt ist. Genauer gesagt wird das Gut 106_{B} mit einer Oberseite OS, die nach oben zeigt, zugeführt. In Fig. 2 ist ferner eine in Transportrichtung T vordere oder führende Kante 1 und eine in Transportrichtung hinten liegende oder hintere Kante 2 gezeigt. Die Kanten 1 und 2 des Gutes 106_{B} sind im Wesentlichen senkrecht zu der Transportrichtung T angeordnet. Die zwei Kanten 1 und 2 sind durch die parallel zur Transportrichtung T angeordneten Kanten 3 und 4 verbunden. Das so bereitgestellte Gut 106_{B} wird im ersten Abschnitt 114a des zweiten Transportweges 114 gewendet und um 90° gedreht, so dass sich die in Fig. 2 in der Mitte dargestellte Ausrichtung einstellt. Wie zu erkennen ist, ist nunmehr die Unterseite des Gutes 106_{B} nach oben gerichtet. Die Ausrichtung der Kanten hinsichtlich der Zwischentransportrichtung T' (siehe gestrichelter Pfeil in Fig. 2) entspricht jedoch der Ausrichtung vor dem Wendevorgang, d.h. die Kante 1 ist weiterhin die vordere oder führende Kante entlang der Transportrichtung T', die Kante 2 ist die hintere Kante. Die Kanten 1 und 2 sind senkrecht zur Transportrichtung T' angeordnet, und über die Kanten 3 und 4, die parallel zur Transportrichtung T' verlaufen, verbunden. Anschließend durchläuft das Gut 106_{B} den zweiten Abschnitt 114b des zweiten Transportweges 114 des Zusammenführbereichs 108, wobei, wie aus Fig. 2 zu erkennen ist, sich nach dem erneuten Wenden und Umlenken die anfängliche Ausrichtung des Gutes 106B wieder einstellt, so dass dieses somit unter Beibehaltung seiner Ausrichtung den Zusammenführbereich 108 durchläuft und am Ausgang 116 bereitgestellt wird.

Bei der in Fig. 1 gezeigten Vorrichtung gemäß Ausführungsbeispielen der Erfindung ist der Zusammenführbereich 108 derart ausgestaltet, dass die am Ausgang 116 ausgegebenen Güter 106_{A} und 106_{B} mit einer vorbestimmten Position zueinander ausgegeben werden. Der Zusammenführbereich 108 kann beispielsweise ausgestaltet sein, um zwei in den Förderern 102 und 104 benachbart angeordneten Gütern 106_{A} und 106_{B} übereinander liegend, geschuppt oder getrennt voneinander anzuordnen. In Fig. 1 ist beispielhaft eine geschuppte Anordnung von zwei nebeneinander liegenden Gütern A und B im Ausgangsbereich 110 gezeigt. Die so bereitgestellten Güter werden einem Ausgangskanal A bereitgestellt, in dem ggf. eine weitere Verarbeitung der Güter bzw. Gutgruppen erfolgt, beispielsweise ein Falzen, ein Hinzufügen weiterer Beilagen zu den Gütern, ein Kuvertieren der Güter und ähnliches.

Fig. 3 zeigt schematisch die Erzeugung von Gruppen, Einzelblättern oder geschuppten Gruppen unter Verwendung der erfindungsgemäßen Vorrichtung. In Fig. 3 ist schematisch der Zusammenführbereich 108 sowie der Zuführbereich 100 und der Ausgabebereich 110 dargestellt. Es sei angenommen, dass über die Eingangskanäle E₁ und E₂ bzw. über den gemeinsamen Eingangskanal E ein zweinutziger Blattstrom bereitgestellt wird, wobei der Blattstrom eine Mehrzahl von Einzelblättern umfasst. Der zweinutzige Blattstrom umfasst die mit "1" gekennzeichneten Blätter, das mit "2" gekennzeichnete Blatt, das mit "3" gekennzeichnete Blatt und die mit "4" gekennzeichneten Blätter. Die Nummern "1", "2", "3" und "4" zeigen jeweils an, dass die entsprechenden Blätter zu einer Gruppe gehören. Die Blätter durchlaufen den Zusammenführbereich 108 auf die oben beschriebene Art und Weise. Genauer gesagt ist der Zusammenführbereich 108 wirksam, um das durch den zweiten Förderer 104 bereitgestellte Blatt "1" durch den Zusammenführbereich 108 derart zu transportieren, dass dieses am Ausgang 116 desselben über oder unter dem Blatt "1" liegt, welches durch den ersten Förderer bereitgestellt wird. Fig. 3 zeigt die Gruppe 118 umfassend die Blätter "1" aus den zwei Förderern, die übereinander liegend (ungeschuppt) angeordnet sind. Der Zusammenführbereich 108 ist ferner konfiguriert, um die in den Förderern nebeneinander liegenden Blätter "2" und "3" derart zu bewegen, dass diese im Ausgabebereich 110 beabstandet voneinander angeordnet sind, also als entsprechende Einzelblätter 120 und 122 ausgegeben werden. Dies wird beispielsweise dadurch erreicht, dass im Zusammenführbereich 108 das Blatt "3" langsamer bewegt wird als das Blatt "2", wodurch sich der Abstand zwischen diesen Blättern im Ausgabebereich 110 einstellt. Die erfindungsgemäße Vorrichtung ist ferner geeignet, Blattgruppen geschuppt auszugeben, indem die in den Förderern 102/104 nebeneinander liegenden Blätter "4" durch den Zusammenführbereich 108 derart bewegt wird, dass das aus der Zufuhrbahn 104 stammende Blatt "4" so bewegt wird, dass dieses geschuppt am Ausgang 116 bezüglich des von dem Förderer 102 stammenden Blattes "4" angeordnet ist, wie es bei 124 gezeigt ist.

Die oben beschriebene Funktionalität der Vorrichtung gemäß Ausführungsbeispielen der Erfindung wird beispielsweise dadurch erreicht, dass im Zusammenführbereich 108 entsprechende Antriebe vorgesehen sind, mittels denen die Güter entlang der Transportwege 112 und 114 mit entsprechenden Geschwindigkeiten bewegt werden, wobei diese Antriebe ansteuerbar sind, um eine Bewegung der Güter entlang der Transportwege 112 und 114 zu bewirken, die zu einer Anordnung der Güter im Ausgabebereich 110 führt, wie sie oben beschrieben wurde. Durch die verschiedenen Antriebe ist es somit möglich, einzelne Blätter entlang der Transportwege zusätzlich zu den festen Wegunterschieden unterschiedlich schnell zu bewegen, wodurch eine Trennung von Blättern, eine Übereinanderanordnung der Blätter in einer Gruppe bzw. eine geschuppte Anordnung der Blätter in einer Gruppe ermöglicht wird. Vorzugsweise ist die Vorrichtung vorgesehen, um vorbestimmte Aufträge (Jobs) abzuarbeiten. In solchen Aufträgen ist die Reihenfolge der zur Verarbeitung anstehenden Güter bekannt, so dass bereits vorab eine Einstellung der Antriebe möglich ist, mit der die jeweiligen zur Verarbeitung anstehenden Blätter zu bewegen sind. Alternativ kann die Geschwindigkeit auch während der Verarbeitung des Auftrags eingestellt und/oder verändert werden.

Gemäß Ausführungsbeispielen der Erfindung umfasst der Zusammenführbereich 108 eine Mehrzahl von Wendeeinheiten, z.B. Wendeschalen. Beispielsweise können Wendeeinheiten, wie sie in der WO 2011/007308 A1, der DE 43 32 516 C2 oder der US 5,439,208 A beschrieben sind, verwendet werden. Vorzugsweise bewirkt jede der Wendeschalen ein Wenden und eine Umlenkung der Güter um 90°. Gemäß Ausführungsbeispielen kann zwischen den zwei Wendeschalen ein Quertransport vorgesehen sein, wobei die Wendeschalen und/oder der Quertransport einen Antrieb aufweisen, der mit der erwünschten Geschwindigkeit, abhängig von einer Anordnung der Güter im Ausgabebereich, betreibbar ist. Ferner kann vorgesehen sein, die Transportwege, z.B. den Quertransport, in verschiedene Abschnitte zu unterteilen, denen jeweils ein eigener Antrieb zugeordnet ist, so dass mehrere Güter, die entlang des Transportweges angeordnet sind, unabhängig voneinander angetrieben werden können.

Gemäß anderen Ausführungsbeispielen kann vorgesehen sein, die Transportelemente im Zusammenführbereich 108 bezüglich ihrer Länge oder bezüglich ihrer Position zueinander veränderlich auszugestalten, so dass die Wegunterschiede variiert werden. Die Transportelemente können innerhalb des Zusammenführbereichs 108 ansteuerbar sein, um hinsichtlich ihrer Länge bzw. ihrer Position eingestellt zu werden, abhängig davon, wie die Blätter im Ausgabebereich angeordnet sein sollen. Für den Fall, dass die Blätter getrennt werden sollen, kann die Länge der Transportwege derart variiert werden, dass die Laufzeit der zwei nebeneinander angeordneten Blätter durch den Zusammenführbereich 108 so unterschiedlich ist, dass diese mit dem erwünschten Abstand zueinander angeordnet sind. Ebenso kann die Position bzw. Länge der Transportelemente so eingestellt werden, dass die Blätter übereinander liegend in einer Gruppe oder als Gruppe geschuppt zueinander angeordnet sind.

Bei dem anhand der Fig. 1 erläuterten Ausführungsbeispiel ist vorgesehen, dass der Zusammenführbereich 108 einen ersten Transportweg 112 umfasst, der keine Änderung der Transportrichtung des Gutes bewirkt, und dass ein zweiter Transportweg 114 vorgesehen ist, der eine zweimalige Änderung des Transportweges des Gutes bewirkt. An dieser Stelle sei darauf hingewiesen, dass die Erfindung nicht auf eine solche Ausgestaltung beschränkt ist, vielmehr kann vorgesehen sein, dass auch der erste Transportweg 112 des Zusammenführbereichs 108 eine zweimalige Umlenkung von Gütern bewirkt, die durch den ersten Förderer 102 bereitgestellt werden. Fig. 4 zeigt eine schematische Darstellung eines solchen Ausführungsbeispiels der Erfindung, bei dem die von den zwei Förderern zugeführten Güter jeweils im Zusammenführbereich zweimal gewendet werden. In Fig. 4 sind diejenigen Elemente, die bereits anhand der Figuren 1-3 beschrieben wurden, mit den gleichen Bezugszeichen versehen und werden nicht erneut beschrieben. Verglichen mit Fig. 1 umfasst der Zusammenführbereich 108 wiederum die zwei Transportwege 112 und 114, wobei der Transportweg 112 einen ersten Abschnitt 112a und einen zweiten Abschnitt 112b umfasst, die jeweils ein Wenden und eine 90°-Umlenkung eines Gutes bewirken, wie sie oben bereits erläutert wurde.

Die oben beschriebenen Ausführungsbeispiele umfassen jeweils zwei Förderer, jedoch sei darauf hingewiesen, dass die erfindungsgemäße Vorrichtung nicht auf eine solche Ausgestaltung beschränkt ist. Vielmehr können auch drei Förderer oder noch mehr Förderer bereitgestellt werden, wobei der Zuführbereich dann entsprechend mehr Transportwege aufweist, die in unterschiedlichen Ebenen einen Transport der Güter bewirken, so dass diese am Ausgang 116 mit einer erwünschten Anordnung bzw. Position zueinander angeordnet sind. Verschiedene Ausführungsformen der erfindungsgemäßen Vorrichtung werden nachfolgend anhand weiterer schematischer Darstellungen erläutert.

Fig. 5 zeigt verschiedene Lösungsvarianten für einen zweinutzigen Papierstrom. In Fig. 5 sind schematisch die jeweiligen Papierwege 126 und 128 gezeigt, entlang derer sich Güter bewegen, die durch den ersten Förderer 102 bzw. den zweiten Förderer 104 zugeführt werden. In Figuren 5(a) und (b) werden die durch den Förderer 102 bereitgestellten Güter entlang des ersten Papierweges 126 transportiert. Der erste Papierweg 126 ist, wie zu erkennen ist, durchlaufend. Der zweite Papierweg 128 umfasst die Wendeeinheiten in dem Zusammenführbereich 108, wobei eine Wendeschleife links liegend angeordnet ist, und eine Anordnung der Güter entweder oberhalb der Güter im ersten Papierweg 126 (siehe Fig. 5(a)) oder unterhalb der Güter im ersten Papierweg 126 (siehe Fig. 5(b)) erfolgt. Die Figuren 5(c) und (d) zeigen eine alternative Ausgestaltung, bei der der Papierweg 128 durchlaufend ist, so dass die durch den zweiten Förderer 104 bereitgestellten Güter keine Richtungsänderung erfahren, vielmehr erfahren die durch den ersten Förderer 108 bereitgestellten Güter eine Änderung ihrer Transportrichtung im Zusammenführbereich 108, wobei bei dem in Figuren 5(c) und (d) gezeigten Beispiel die Wendeschleife rechts liegt und die durch den Papierweg 126 beförderten Güter entweder auf den Gütern in dem Papierweg 128 (siehe Fig. 5(c)) oder unter den Gütern in dem Papierweg 128 (siehe Fig. 5(d)) abgelegt werden.

Fig. 6 zeigt schematische Darstellungen für Ausführungsbeispiele zur Verarbeitung eines dreinutzigen Papierstromes. In einem solchen Fall umfasst der Zuführbereich 100 einen weiteren Förderer, und der Zusammenführbereich 108 umfasst, wie oben erwähnt, entsprechend weitere Einrichtungen zum Umlenken und Wenden der durch den weiteren Förderer zugeführten Güter. In Fig. 6 sind die bereits anhand der Fig. 5 erläuterten Papierwege 126 und 128 gezeigt, sowie ein dritter Papierweg 130, entlang dem ein durch den dritten Förderer zugeführtes Gut bewegt wird. Wie anhand der Figuren 6(a) und (b) gezeigt ist, ist der Papierweg 130 durchlaufend, und die Papierwege 126 und 128 umfassen jeweils Wendeeinrichtungen, um eine Ablage der transportierten Güter entweder auf den Gütern im Papierweg 130 (Fig. 6(a)) oder unter den Gütern im Papierweg 130 (siehe Fig. 6(b)) zu bewirken. Der erste Papierweg ist somit durchlaufend, und der zweite Papierweg legt das Gut unter Verwendung einer links liegenden Wendeschale entweder oberhalb oder unterhalb der Papierlaufebene im ersten Papierweg ab. Ebenso legt der dritte Papierweg ein Gut unter Verwendung einer links liegenden Wendeschale oberhalb oder unterhalb der Papierlaufebene im ersten Papierweg ab. Die Ausgestaltung der zweiten und dritten Papierwege 126 und 128 und der Wendeeinrichtungen kann dergestalt sein, dass entweder Güter im zweiten Papierweg auf Gütern im dritten Papierweg abgelegt werden, oder dass Güter im dritten Papierweg auf Gütern im zweiten Papierweg abgelegt werden. Bei einer anderen Ausgestaltung, wie sie anhand der Figuren 6(c) und (d) gezeigt ist, ist der Papierweg 128 durchlaufend, und die Papierwege 130 und 126 bewirken eine Ablage der Güter oberhalb oder unterhalb der Papierlaufebene des Papierweges 128. Alternativ kann der mittlere Papierweg 126 durchlaufend sein, wie es anhand der Figuren 6(e) bis (g) gezeigt ist. Die verbleibenden Papierwege 128 und 130 können ausgestattet sein, um Güter entweder oberhalb (siehe Fig. 6(f)) oder unterhalb (nicht dargestellt) der Papierlaufebene des Papierweges 126 abzulegen. Ebenso kann vorgesehen sein, dass einer der Papierwege 128 und 130 ein Gut oberhalb der Papierlaufebene des Weges 126 ablegt, wohingegen der andere der Papierwege ein Gut unterhalb der Papierlaufebene des Papierweges 126 ablegt (siehe Fig. 6(e)) oder umgekehrt (siehe Figur 6(g)).

Gemäß weiteren Ausführungsbeispielen umfassen die Papierwege innerhalb des Zusammenführbereichs Quertransporte, um beispielsweise einen mittigen Ein- und Auslauf in der Komponente zu berücksichtigen und somit gleichbleibende Übernahmepunkte von Komponente zu Komponente zu gewährleisten. Ferner können hierdurch Änderungen der Formatbreite innerhalb der Komponente durch Verschieben der Quertransporte realisiert werden, ohne dass die Komponenten selbst zu verschieben sind. Ferner lassen sich über die Verwendung der Quertransporte die erforderlichen Geschwindigkeits- und Laufwegsunterschiede in den einzelnen Bahnen auf einfache Art und Weise realisieren.

Fig. 7 zeigt eine schematische Darstellung von Papierlaufwegen mit einem Quertransportanteil. In Fig. 7 sind, ähnlich wie in Fig. 6, drei Papierwege 126, 128 und 130 gezeigt. Im Zusammenführbereich 108 umfassen die Papierwege 126-130 die entsprechenden Transportwege 112, 114 und 132. Der Transportweg 112 umfasst eine erste Wendeeinrichtung 112a und eine zweite Wendeeinrichtung 112b, wie sie oben bereits erläutert wurden. Zwischen den Wendeeinrichtungen 112a und 112b ist der gerade erwähnte Quertransport 112c angeordnet. Ebenso umfasst der zweite Transportweg 114 die Wendeeinheiten 114a und 114b sowie einen dazwischen angeordneten Quertransport 114c. Der dritte Transportweg 132 umfasst lediglich die zwei direkt aneinandergrenzenden Wendeeinheiten, ohne einen Quertransport dazwischen. An dieser Stelle sei jedoch darauf hingewiesen, dass auch entlang des Transportweges 132 zwischen den Wendeeinheiten ein Quertransport vorgesehen sein kann. Vorzugsweise sind die Quertransporte senkrecht zur Haupttransportrichtung T (siehe Fig. 1) angeordnet und mit einem eigenen Antrieb ausgestattet, um so individuell die Geschwindigkeit zu steuern, mit der Güter zwischen den zwei Wendeschalen bewegt werden, wodurch die erforderlichen Geschwindigkeits- und Laufwegunterschiede eingestellt werden können, um eine Ablage der durch den Zusammenführbereich 108 gleichzeitig bewegten Güter mit einer vorbestimmten Position zueinander zu ermöglichen.

Die Wendeeinheiten in den verschiedenen Transportwegen im Zusammenführbereich 108 können den gleichen Aufbau aufweisen oder unterschiedlich sein. Beispielsweise können die Wendeeinheiten, z.B. die Wendeschalen, hinsichtlich ihres Durchmessers und der Geometrie unterschiedlich sein. Entlang verschiedener Transportwege können unterschiedliche Radien verwendet werden, und ebenso können unterschiedliche Geschwindigkeiten verwendet werden.

Die Funktion der oben beschriebenen Vorrichtungen sei nunmehr anhand eines Beispiels erläutert. Zwei- oder dreinutzige Einzelblätter werden von einer Schneidemaschine im Eingangskanal bereitgestellt. Unter Zugrundelegung einer der oben genannten Konfigurationen werden entweder alle oder nur einzelne der nebeneinander angeordneten Blätter zweimal gewendet, so dass die Blätter übereinander angeordnet werden können. Je nach Laufweg und herrschender Geschwindigkeit entlang der Transportbahn kann aus den zwei- oder dreinutzigen Einzelblättern eine einnutzige Folge von Einzelblättern erzeugt werden, oder jeweils eine Gruppe von drei übereinanderliegenden Blättern, geschuppt oder ungeschuppt. Die Folge der Einzelblätter kann anschließend direkt verarbeitet werden oder durch eine weitere Funktionseinheit in einen geschuppten Blattstrom überführt werden. Falls die Gruppen geschuppt ausgegeben werden, können diese ebenfalls direkt verarbeitet werden oder anschließend ebenfalls in einen vollständigen Schuppenstrom überführt werden. Ferner können zwei oder drei Einzelblätter, die in die Anlage einlaufen, durch unterschiedliche Geschwindigkeiten getrennt werden.

Durch unterschiedliche Geschwindigkeiten innerhalb der einzelnen Laufbahnen können Unterschiede in der Formathöhe ausgeglichen werden und dennoch ein gleichmäßiger Schuppungsabstand eingestellt werden. Bleiben die Transportgeschwindigkeiten innerhalb der einzelnen Papierlaufbahnen gleich, so stellt sich eine anschließende Schuppung im Maß der Gutbreite ein. In diesem Fall können auch mehrere Blätter entlang der Transportwege des Zusammenführbereichs angeordnet sein.

Bei anderen Ausführungsbeispielen kann über ein in den einzelnen Papierlaufwegen separat einstellbares Geschwindigkeitsniveau entweder eine Einzelblattausgabe oder eine Ausgabe geschuppter oder ungeschuppter Blattgruppen eingestellt werden.

Gemäß Ausführungsbeispielen ist vorgesehen, die Güter im Zuführbereich und im Austransportbereich mit einer einheitlichen Geschwindigkeit zu bewegen, wobei Geschwindigkeitsunterschiede durch separate Antriebe in den Quertransporten realisiert werden.

Gemäß Ausführungsbeispielen ist eine Kompensation der Formatbreite möglich, wobei in diesem Fall einzelne Laufbahnen bzw. Papierwege gegeneinander verschiebbar ausgeführt sind. Bei einer Verarbeitung eines dreinutzigen Blattstromes bleibt die mittlere Papierbahn vorzugsweise an ihrer Position und die anderen beiden Papierbahnen werden gegeneinander verschoben. Der Laufwegunterschied wird durch überlappende Papierlaufbleche ausgeglichen. Bei der Verarbeitung eines zweinutzigen Blattstromes bleibt die Mittensymmetrie des Einlaufs erhalten, d.h. beide Papierlaufbahnen werden gegeneinander verschoben.

Anhand der Fig. 8 erfolgt eine schematische Darstellung der unterschiedlichen Druck- und Sammelfolgen, die unter Verwendung unterschiedlicher Ausgestaltungen der Zusammenführbereiche realisierbar ist. Fig. 8 zeigt die möglichen Anordnungen der Papierlaufwege der erfindungsgemäßen Vorrichtung, um innerhalb der Druckfolge jeweils auf- oder absteigend Links-/Rechts-Druck bzw. Rechts-/Links-Druck handhaben zu können und um entweder auf- oder absteigende Sammelfolgen erzeugen zu können.

Die erfindungsgemäße Vorrichtung ist vorteilhaft, weil auf einfache Art und Weise zweinutzige oder dreinutzige oder auch mehrnutzige Blattströme flexibel verarbeitet werden. Insbesondere wird ein kontinuierliches Verarbeiten ermöglicht, was eine hohe Leistung bzw. einen hohen Durchsatz ermöglicht. Insbesondere werden die Einzelgüter kontinuierlich bewegt und lediglich durch Änderung der Papierwege bzw. Änderung der Geschwindigkeiten im Zusammenführbereich wird eine erwünschte Anordnung der Güter zueinander im Ausgabebereich bewirkt, was insbesondere einen zuverlässigen Betrieb sicherstellt.

Die oben beschriebene Vorrichtung findet vorzugsweise Einsatz in einer Papierhandhabungsanlage 200, die schematisch in Fig. 9 gezeigt ist. Die Papierhandhabungsanlage 200 umfasst einen oder mehrer Eingangskanäle 202 zum Empfangen und Vorbereiten der zusammenzuführenden Güter, die dann durch die Vorrichtung 204 zusammengeführt und einem Ausgangskanal 206 bereitstellt werden, in dem eine Nachbearbeitung erfolgt. Der Eingangskanal 202 kann beispielsweise einen Drucker und/oder einen Schneider umfassen, und der Ausgangskanal 206 kann eine Sammelstation, ein Falzwerk, einen Beilagenanleger, einen Kuvertierer, eine Schließeinrichtung für ein gefülltes Kuvert, eine Frankierstation und/oder ein Ablagefach umfassen.

Nachfolgend werden Ausführungsbeispiele für das oben erwähnte Transportelement im Zusammenführbereich 108 erläutert, welches es ermöglicht, die Laufzeit eines Gutes entlang des Transportweges einzustellen, indem eine Länge der Transportwege verändert wird.

Fig. 10 zeigt ein Ausführungsbeispiel eines Transportelements 300, welches in zumindest einem der Transportwege des Zusammenführbereichs vorgesehen sein kann, und das es zulässt, eine Weglänge, entlang der ein zu transportierendes Gut bewegt wird, zu verändern, so dass die Laufzeit des Gutes entlang des Transportweges variiert werden kann, um die oben beschriebene erwünschte Anordnung der Blätter zu erreichen.

Fig. 10 ist eine schematische Darstellung des Transportelements 300, welches einen Einlauf 302 umfasst, der bei dem gezeigten Ausführungsbeispiel durch ein Rollen- oder Walzenpaar 302a, 302b gebildet ist, wobei zumindest eine der Rollen antreibbar ist, durch einen in Fig. 10 nicht näher gezeigten Antrieb oder Motor. Zwischen den Rollen 302a und 302b wird ein empfangenes Gut dem Transportelement 300 zugeführt, wie dies durch den Pfeil 304 angedeutet ist. Das Transportelement 300 umfasst ferner einen Auslauf 306, der ebenfalls ein Rollen- oder Walzenpaar 306a, 306b aufweist, wobei zumindest eine der Rollen 306a, 306b durch einen nicht dargestellten Motor angetrieben wird. Ein Gut, welches das Transportelement 300 durchlaufen hat, wird am Auslauf 306 dem Austransportbereich 110 (siehe Fig. 1) bereitgestellt, wie dies durch den Pfeil 308 angedeutet ist. Das Transportelement 300 umfasst einen ersten Transportabschnitt 310 sowie einen zweiten Transportabschnitt 312, die sich zwischen dem Einlauf 302 und dem Auslauf 306 erstrecken. Wie aus Fig. 10 zu erkennen ist, haben die Transportabschnitte 310 und 312 unterschiedliche Längen; bei dem gezeigten Ausführungsbeispiel ist der Transportbereich 310 kürzer als der Transportbereich 312. Das Transportelement 300 umfasst ferner ein Umschaltelement 314, welches zwischen den in Fig. 10 gezeigten Positionen 314a und 314b umschaltbar ist. Befindet sich das Umschaltelement 314 in der Position 314a, so wird ein dem Element 300 zugeführtes Gut dem zweiten Transportabschnitt 312 zugeführt, befindet sich das Umschaltelement 314 in der Position 314b, so wird ein zugeführtes Gut dem ersten Transportabschnitt 310 zugeführt.

Der erste Transportabschnitt 310 umfasst geeignete Führungselemente, beispielsweise Führungsbleche oder dergleichen, die in Fig. 10 nicht dargestellt sind, um ein Gut entlang des ersten Transportabschnitts 310 zu führen. Ferner umfasst der erste Transportabschnitt zumindest ein Antriebselement 316, um auf ein innerhalb des ersten Transportabschnitts 310 befindliches Gut einzuwirken, um dieses entlang des Transportabschnitts 310 mit einer vorbestimmten Geschwindigkeit zu bewegen, wobei die Geschwindigkeit vorab eingestellt oder variabel sein kann. Das Antriebselement 316 umfasst bei dem gezeigten Ausführungsbeispiel ein Rollen- oder Walzenpaar 316a, 316b, wobei zumindest eine der Rollen durch einen nicht dargestellten Motor angetrieben ist. Das Antriebselement 316 ist vorgesehen, um ein Gut innerhalb des ersten Transportabschnitts 310 dann anzutreiben, wenn dieses den Einlauf verlassen hat, um so eine Bewegung desselben in Richtung des Auslaufs 306 zu bewirken, der den Transport des Gutes übernehmen kann, sobald dieses das Rollenpaar 306a und 306b erreicht hat. Zusätzlich zum Antriebselement 316 können weitere Antriebselemente vorgesehen sein, beispielsweise um unterschiedliche Formate der Güter sicher handzuhaben, oder für den Fall, dass der Transportbereich 310 länger ist als es in Fig. 10 dargestellt ist.

Der zweite Transportabschnitt 312 ist bei dem in Fig. 10 gezeigten Ausführungsbeispiel ein U-förmiger Abschnitt, der sich vertikal unterhalb des ersten Transportabschnitts 310 erstreckt, wobei jedoch darauf hingewiesen sei, dass der Transportabschnitt 312 auch oberhalb des Transportbereichs 310 oder seitlich zum Transportbereich 310 angeordnet sein kann. Die Länge des Transportbereichs 312 ist, wie zu erkennen ist, größer als die Länge des Transportbereichs 310. Der zweite Transportabschnitt 312 umfasst, wie auch der erste Transportabschnitt 310, geeignete Führungselemente, beispielsweise Führungsbleche oder dergleichen, die in Fig. 10 nicht dargestellt sind, um ein Gut entlang des zweiten Transportabschnitts 312 zu führen. Ferner umfasst der Transportbereich 312 bei dem gezeigten Beispiel zwei Antriebselemente 318 und 320, die jeweils durch Rollen- oder Walzenpaare 318a, 318b bzw. 320a, 320b gebildet sind. Zumindest eine der jeweiligen Rollen kann durch einen Motor angetrieben werden. Die Antriebselemente 318 und 320 dienen, ähnlich wie das Antriebselement 316 im ersten Transportbereich 310, dazu, ein durch den Einlauf 302 zugeführtes Gut entlang des zweiten Transportbereichs 312 in Richtung des Auslaufs 306 zu bewegen.

Der anhand der Fig. 1 gezeigte Zusammenführbereich 108 kann eines oder mehrere der anhand der Fig. 10 gezeigten Transportelemente umfassen, wobei der erste Transportweg 112 und/oder der zweite Transportweg 114 ein oder mehrere Transportelemente 300 aufweisen können. Ein Transportelement 300 kann z.B. vor der ersten Wendeschale und/oder nach der zweiten Wendeschale angeordnet sein. Alternativ oder zusätzlich kann ein Transportelement 300 zwischen den Wendeschalen, z.B. in einem Quertransport - falls vorhanden, angeordnet sein. Die grundlegende Funktionalität der erfindungsgemäßen Vorrichtung wurde oben anhand der Fig. 1 und anhand der Fig. 2 näher erläutert, und nachfolgend sei kurz der Einsatz des anhand der Fig. 10 beschriebenen Transportelements zur Herbeiführung einer bestimmten Ablage der nebeneinander zugeführten Güter näher erläutert. Es sei angenommen, dass der zweite Transportweg 114 ein Transportelement 300 umfasst, beispielsweise an einer Position vor der ersten Wendeschale oder nach der zweiten Wendeschale oder an einer Position zwischen den zwei Wendeschalen (z.B. im Quertransport). Sollen die in Fig. 1 gezeigten parallel zugeführten Güter, z.B. Blätter, im Austransportbereich 110 geschuppt angeordnet werden, wie dies in Fig. 1 schematisch dargestellt ist, so wird das Transportelement 300 im zweiten Transportweg angesteuert, so dass dessen Umschaltelement 314 in der Position 314b ist, und die dem zweiten Transportweg zugeführten Güter werden entlang des Transportbereichs 310 zum Auslauf 306 bewegt, so dass sich aufgrund des Wegunterschieds entlang des zweiten Transportwegs, verglichen mit dem ersten Transportweg, die in Fig. 1 gezeigte schuppte Anordnung ergibt. Für den Fall, dass eine Anordnung der zugeführten Blätter aus den zwei Kanälen hintereinander erwünscht ist, wird das Transportelement 300 angesteuert, so dass das Umschaltelement 314 in seiner Position 314a ist, und ein Gut entlang des Transportabschnitts 312 bewegt wird, wodurch die Laufzeit entlang des zweiten Transportwegs erhöht wird, was dazu führt, dass die Blätter hintereinander abgelegt werden.

An dieser Stelle sei darauf hingewiesen, dass die Antriebselemente im Transportelement 300 angesteuert sein können, abhängig davon, wie groß ein Abstand zwischen aufeinanderfolgenden Blättern im Austransportbereich 110 sein soll bzw. wie stark der Schuppungsgrad sein soll. Soll der Abstand größer sein, werden die Elemente langsamer angetrieben als für den Fall, dass ein Abstand geringer sein soll, und ebenso werden die Elemente langsamer angetrieben, wenn ein hoher Schuppungsgrad erwünscht ist, und schneller, wenn ein niedriger Schuppungsgrad erwünscht ist.

Gemäß weiteren Ausführungsbeispielen kann vorgesehen sein, zusätzlich zum ersten und zweiten Transportabschnitt 310, 312 einen oder mehrere weitere Transportabschnitte vorzusehen, wobei in Fig. 10 schematisch, in gestrichelten Linien, ein weiterer Transportabschnitt 322 dargestellt ist, der wiederum länger ist, als der erste Transportabschnitt 310 und der zweite Transportabschnitt 312. Der weitere Transportabschnitt 322 umfasst entsprechende Antriebselemente 324, 326, um einen Transport eines Guts auch entlang dieses verlängerten Transportabschnitts 322 zu ermöglichen, und entsprechende Führungselemente (nicht gezeigt).

Das anhand der Fig. 10 beschriebene Ausführungsbeispiel wurde unter Verwendung von Rollen- oder Walzenpaaren erläutert, jedoch ist die Erfindung nicht hierauf beschränkt. Anstelle der Rollen oder Walzen können auch Riemen, Riemenpaare und/oder Saugriemen eingesetzt werden. Anstelle der oben erwähnten Führungsbleche können auch andere Elemente, beispielsweise Rollen oder Ähnliches entlang der Transportabschnitte 310, 312, 322 eingesetzt werden, um das Gut während seiner Bewegung entlang des Transportabschnitts zu führen.

Das anhand der Fig. 10 beschriebene Transportelement 300 ermöglicht auf die oben beschriebene Art und Weise eine Variation der Weglänge entlang eines der Transportwege 112, 114, wobei die Veränderung der Läge stufenweise durch Auswahl eines der Transportabschnitte 310, 312 oder 322 erfolgt. Anhand der Fig. 11 wird ein alternatives Ausführungsbeispiel für ein Transportelement beschrieben, dessen Funktionalität grundsätzlich derjenigen entspricht, die oben anhand der Fig. 10 erläutert wurde.

Fig. 11 ist eine schematische Darstellung eines weiteren Ausführungsbeispiels eines Transportelements 400, welches einen Einlauf 402 aufweist, der durch ein Rollen- oder Walzenpaar 402a, 402b gebildet ist. Ein Gut wird am Einlauf 402 empfangen, wie dies durch den Pfeil 404 angedeutet ist. Das Transportelement 400 umfasst ferner einen Auslauf 406, der ebenfalls ein Rollen- oder Walzenpaar 406a, 406b aufweist, um ein Gut, welches das Transportelement 400 durchlaufen hat, an den Ausgabebereich 110 (siehe Fig. 1) auszugeben, wie dies durch den Pfeil 408 angedeutet ist. Bei dem in Fig. 11 gezeigten Ausführungsbeispiel werden ebenfalls unterschiedlich lange Transportabschnitte zwischen dem Einlauf 402 und dem Auslauf 406 bereitgestellt. Der zwischen dem Einlauf 402 und dem Auslauf 406 befindliche Transportbereich umfasst eine verschiebbar angeordnete Trommel 410 und einen U-förmigen Transportabschnitt zwischen dem Einlauf 402 und dem Auslauf 406, der sich von dem Einlauf, in Fig. 11 nach unten, um das untere Ende der Trommel 410 herum und zurück nach oben zu dem Auslauf 406 erstreckt. An dieser Stelle sei darauf hingewiesen, dass der Transportbereich zwischen dem Einlauf 402 und dem Auslauf 406 auch oberhalb oder seitlich zu denselben angeordnet sein kann. Der Transportbereich umfasst neben der Trommel 410 eine oder mehrere Rollen 412a-412c, um ein zugeführtes Gut entlang des Transportabschnitts zwischen dem Einlauf 402 und dem Auslauf 406 zu führen und zu bewegen, wobei das Element 412b zusammen mit der Trommel 410 verschiebbar ist. Die Trommel 410 ist drehbar, um eine Bewegung eines Gutes entlang des Transportbereichs von dem Einlauf 402 zu dem Auslauf 406 zu ermöglichen. In Fig. 11 ist die Trommel 410 in einer ersten Position (durchgezogene Linie) dargestellt, um einen Transportabschnitt mit einer ersten Länge zu definieren. Ferner sind schematisch zwei weitere Positionen 410a, 410b der Trommel 410 (gestrichelte Linien) dargestellt, wobei die Position 410a zu einem Transportabschnitt mit einer zweiten Länge führt, die kürzer ist als die erste Länge. Befindet sich die Trommel an der Position 410b, so ergibt sich ein Transportweg mit einer dritten Länge, die länger ist als die erste Länge. Das Element 412b ist angeordnet, um sich zusammen mit der Trommel 410 zu den verschiedenen Positionen zu bewegen.

Abhängig von der Position der Trommel 410 wird somit die oben beschriebene Funktionalität der Bereitstellung unterschiedlich langer Transportabschnitte realisiert, wobei im Gegensatz zur Fig. 10 gemäß dem Ausführungsbeispiel nach Fig. 11 eine stufenlose Verstellung der Weglänge möglich ist.

Zusätzlich kann bei einem weiteren Ausführungsbeispiel vorgesehen sein, einen weiteren Transportweg 414 zwischen dem Einlauf 402 und dem Auslauf 406 vorzusehen, der ein Antriebselement 416 aufweist, wie dies in Fig. 11 gestrichelt gezeigt ist. Der Transportabschnitt 414 entspricht dem Transportabschnitt 310 aus Fig. 10.

Bei dem anhand der Fig. 11 beschriebenen Ausführungsbeispiel umfasst das Transportelement 400 die Trommel 410 und die mit der Trommel zusammenwirkende Gegenrolle 412b. Bei anderen Ausführungsformen kann die Trommel eine Saugtrommel sein, an deren Oberfläche die zu transportierenden Güter mittels Saugkraft gehalten werden. In diesem Fall kann auf die Gegenrolle 412b verzichtet werden.

Die oben anhand der Fig. 10 und 11 beschriebenen Transportelemente ermöglichen es, die Laufzeit eines Gutes entlang des Transportweges einzustellen, indem eine Länge der Transportwege verändert wird. Die Veränderung der Weglänge erfolgt gemäß einem bevorzugten Ausführungsbeispiel nicht dynamisch, sondern wird z.B. vor der Verarbeitung eines Auftrags eingestellt.

Ausführungsbeispiele wurden anhand von Einzelblättern beschrieben, die nebeneinanderliegend zugeführt werden und so bewegt werden, dass sie im Ausgabebereich hintereinander (mit einem Abstand), geschuppt oder übereinander angeordnet sind. Die Erfindung ist aber nicht auf die Verarbeitung von Einzelblättern (z.B. aus Papier) beschränkt, vielmehr können auch Gruppen von Einzelblättern entsprechend den Lehren der Erfindung verarbeitet werden, so dass z.B. die nebeneinanderliegend zugeführten Blattstapel nach der Verarbeitung im Ausgabebereich hintereinander, geschuppt oder übereinander angeordnet sind. Allgenmein findet die Erfindung Anwendung auf beliebige Güter, z.B. blattförmige Güter oder flache Güter.

Gemäß Ausführungsbeispielen der vorliegenden Erfindung wird die Geschwindigkeit abhängig von einem zu verarbeitenden Auftrag vor Beginn der Verarbeitung des Auftrags eingestellt.

Gemäß Ausführungsbeispielen der vorliegenden Erfindung wird die Geschwindigkeit während einer Verarbeitung eines Auftrags eingestellt und/oder verändert.

Gemäß Ausführungsbeispielen der vorliegenden Erfindung bewirkt jede der Wendeschalen eine Umlenkung der Güter 106_{A}, 106_{B} um 90° bewirkt.

Gemäß Ausführungsbeispielen der vorliegenden Erfindung ist das Transportelement 300; 400 ansteuerbar, um abhängig von der vorbestimmten Position, mit der die zusammengeführten Güter 106_{A}, 106_{B} zueinander ausgegeben werden sollen, die Länge des Transportbereichs 310, 312, 322; 410 stufenweise oder stufenlos einzustellen.

Gemäß Ausführungsbeispielen der vorliegenden Erfindung umfasst das Transportelement 300 zumindest zwei unterschiedlich lange Transportbereiche 310, 312.

Gemäß Ausführungsbeispielen der vorliegenden Erfindung umfasst das Transportelement 300 zumindest einen ersten Transportbereich 310 und einen zweiten Transportbereich 312, wobei eine Länge des ersten Transportbereichs 310 kleiner ist als die Länge des zweiten Transportbereichs 312, und wobei das Transportelement 300 ansteuerbar ist, um abhängig von der vorbestimmten Position, mit der die zusammengeführten Güter 106_{A}, 106_{B} zueinander ausgegeben werden sollen, den ersten Transportbereich 310 oder den zweiten Transportbereich 312 für den Transport des Gutes auszuwählen.

Gemäß Ausführungsbeispielen der vorliegenden Erfindung umfasst das Transportelement 300 zumindest einen weiteren Transportbereich 322, wobei eine Länge des weiteren Transportbereichs 322 größer ist als die Länge des ersten Transportbereichs 310 und des zweiten Transportbereichs 312.

Gemäß Ausführungsbeispielen der vorliegenden Erfindung ist das Transportelement 400 ansteuerbar ist, um abhängig von der vorbestimmten Position, mit der die zusammengeführten Güter 106_{A}, 106_{B} zueinander ausgegeben werden sollen, eine Position des beweglichen Abschnitts 410 auszuwählen.

Gemäß Ausführungsbeispielen der vorliegenden Erfindung umfasst der bewegliche Abschnitt 410 eine Trommel oder eine Saugtrommel.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar.

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

## Patentansprüche

1. Vorrichtung zum Zusammenführen von nebeneinander transportierten Gütern (106_{A}, 106_{B}) in einen gemeinsamen Gutweg, mit:
einem Zuführbereich (100), der konfiguriert ist, um die Güter (106_{A}, 106_{B}) nebeneinander liegend in einer ersten Transportrichtung (T) und mit einer ersten Ausrichtung zu fördern;
einem Zusammenführbereich (108), der konfiguriert ist, um die nebeneinander liegenden Güter (106_{A}, 106_{B}) über getrennte Transportwege (112, 114) in den gemeinsamen Gutweg zusammenzuführen; und
einem Austransportbereich (110), der konfiguriert ist, um die zusammengeführten Güter (106_{A}, 106_{B}) auszugeben,
wobei der Zusammenführbereich (108) einen ersten Transportweg (112) und zumindest einen zweiten Transportweg (114) umfasst, wobei der zweite Transportweg (114) konfiguriert ist, um eine Transportrichtung des Gutes während des Transports zumindest zweimal zu ändern, und
wobei die Transportwege (112, 114) des Zusammenführbereichs (108) konfiguriert sind, um die Güter (106_{A}, 106_{B}) mit einer vorbestimmten Position zueinander auszugeben,
**dadurch gekennzeichnet,**
**dass** zumindest der zweite Transportweg (114) des Zusammenführbereichs (108) eine erste Wendeschale, eine zweite Wendeschale und einen zwischen den Wendeschalen angeordneten Quertransport umfasst, wobei die Wendeschalen jeweils ein Wenden und ein Umlenken der Güter (106_{A}, 106_{B}) um einen Winkel bewirken, so dass die in dem Zuführbereich (100) nebeneinander liegenden Güter unter Beibehaltung der ersten Ausrichtung mit der vorbestimmten Position zueinander in dem Austransportbereich (110) vorliegen, und
**dass** die Wendeschalen und/oder der Quertransport Mittel (M; 300; 400) zur Einstellung einer Laufzeit der Güter (106_{A}, 106_{B}) entlang des zweiten Transportwegs (114) abhängig von der vorbestimmten Position umfasst.

2. Vorrichtung nach Anspruch 1, bei der der Zusammenführbereich (108) einen dritten Transportweg umfasst, der konfiguriert ist, um die Transportrichtung des Gutes während des Transports zumindest zweimal zu ändern,
wobei der dritte Transportweg eine erste Wendeschale und eine zweite Wendeschale umfasst, die jeweils ein Wenden und ein Umlenken der Güter (106_{A}, 106_{B}) um einen Winkel bewirken, so dass die in dem Zuführbereich (100) nebeneinander liegenden Güter unter Beibehaltung der ersten Ausrichtung mit der vorbestimmten Position zueinander in dem Austransportbereich (110) vorliegen, und
wobei der dritte Transportweg Mittel (M; 300; 400) zur Einstellung einer Laufzeit der Güter (106_{A}, 106_{B}) entlang des dritten Transportwegs umfasst.

3. Vorrichtung nach Anspruch 1 oder 2, bei der der erste Transportweg (112) konfiguriert ist, um die Transportrichtung des Gutes während des Transports zumindest zweimal zu ändern,
wobei der erste Transportweg (112) eine erste Wendeschale und eine zweite Wendeschale umfasst, die jeweils ein Wenden und ein Umlenken der Güter (106_{A}, 106_{B}) um einen Winkel bewirken, so dass die in dem Zuführbereich (100) nebeneinander liegenden Güter unter Beibehaltung der ersten Ausrichtung mit der vorbestimmten Position zueinander in dem Austransportbereich (110) vorliegen, und wobei der dritte Transportweg (112) Mittel (M; 300; 400) zur Einstellung einer Laufzeit der Güter (106_{A}, 106_{B}) entlang des ersten Transportwegs (112) umfasst.

4. Vorrichtung nach einem der Ansprüche 1 bis 3, bei der die Mittel zur Einstellung einer Laufzeit der Güter (106_{A}, 106_{B}) entlang der Transportwege (112, 114) des Zusammenführbereichs (108) jeweils einen Antrieb (M) umfassen, um die Güter (106_{A}, 106_{B}) jeweils unabhängig voneinander mit unterschiedlichen Geschwindigkeiten zu transportieren.

5. Vorrichtung nach Anspruch 4, bei der jeder der Antriebe ansteuerbar ist, um abhängig von der vorbestimmten Position, mit der die zusammengeführten Güter (106_{A}, 106_{B}) zueinander ausgegeben werden sollen, die Geschwindigkeit einzustellen, mit der ein oder mehrere Güter (106_{A}, 106_{B}) in dem Zusammenführbereich (108) bewegt werden.

6. Vorrichtung nach einem der Ansprüche 1 bis 5, bei der den Wendeschalen und/oder dem Quertransport ein Antrieb zugeordnet ist, der mit einer Geschwindigkeit betreibbar ist, die abhängig von der erwünschten Anordnung der Güter (106_{A}, 106_{B}) in dem Austransportbereich (110) eingestellt ist.

7. Vorrichtung nach einem der Ansprüche 1 bis 6, bei der die Mittel zur Einstellung einer Laufzeit der Güter (106_{A}, 106_{B}) entlang der Transportwege (112, 114) des Zusammenführbereichs (108) zumindest ein Transportelement (300; 400) mit einem Transportbereich (310, 312, 322; 410) umfasst, dessen Länge veränderlich ist.

8. Vorrichtung nach Anspruch 7, bei der das Transportelement (400) einen beweglichen Abschnitt (410) zur Definition unterschiedlich langer Transportbereiche aufweist.

9. Vorrichtung nach einem der Ansprüche 1 bis 8, bei der die Güter (106_{A}, 106_{B}) eine vorbestimmte Position in einer Gutfolge haben oder einer vorbestimmten Gutgruppe zugeordnet sind.

10. Papierhandhabungsanlage, mit einer Vorrichtung nach einem der Ansprüche 1 bis 9.

11. Verfahren zum Zusammenführen von nebeneinander transportierten Gütern (106_{A}, 106_{B}), mit:
Fördern nebeneinander liegender Güter (106_{A}, 106_{B}) in einer ersten Transportrichtung und mit einer ersten Ausrichtung;
Zusammenführen der nebeneinander liegenden Güter (106_{A}, 106_{B}) über zumindest zwei getrennte Transportwege (112, 114); und
Austransportieren der zusammengeführten Güter (106_{A}, 106_{B}) in der ersten Transportrichtung und mit der ersten Ausrichtung,
wobei das Zusammenführen ein Fördern der nebeneinander liegenden Güter (106_{A}, 106_{B}) entlang eines ersten Transportweges (112) und entlang zumindest eines zweiten Transportweges (114) umfasst, wobei das Fördern eines Gutes entlang des zweiten Transportweges (114) ein zumindest zweimaliges Ändern der Transportrichtung des Gutes umfasst, und
wobei das Zusammenführen ein Ausgeben der zusammengeführten Güter (106_{A}, 106_{B}) mit einer vorbestimmten Position zueinander umfasst,
**dadurch gekennzeichnet,**
**dass** die Güter (106_{A}, 106_{B}) zumindest entlang des zweiten Transportwegs (114) durch eine erste Wendeschale, eine zweite Wendeschale und einen zwischen den Wendeschalen angeordneten
Quertransport transportiert werden, so dass die Güter jeweils zweimal gewendet und um einen Winkel umgelenkt werden, so dass die in dem Zuführbereich (100) nebeneinander liegenden Güter unter Beibehaltung der ersten Ausrichtung mit der vorbestimmten Position zueinander in dem Austransportbereich (110) vorliegen, und
**dass** eine Laufzeit der Güter (106_{A}, 106_{B}) durch die Wendeschalen und/ oder den Quertransport zumindest entlang des zweiten Transportwegs (114) abhängig von der vorbestimmten Position eingestellt wird.

12. Verfahren nach Anspruch 11, bei dem das Einstellen der Laufzeit der Güter (106A, 106B) folgenden Schritt umfasst:
Antreiben der Güter (106_{A}, 106_{B}) in den Transportwegen (112, 114) jeweils unabhängig voneinander mit unterschiedlichen Geschwindigkeiten.

13. Verfahren nach Anspruch 11, bei dem das Einstellen der Laufzeit der Güter (106A, 106B) folgenden Schritt umfasst:
Einstellen einer Länge eines Transportbereichs (310, 312, 322; 410) eines Transportelements (300; 400).

14. Verfahren nach einem der Ansprüche 11 bis 13, bei dem die ausgegebenen Güter (106_{A}, 106_{B}) in einer Sammelstation oder in einer Schuppenpufferstrecke aufgenommen werden.

15. Verfahren nach einem der Ansprüche 11 bis 14, bei dem die Güter (106_{A}, 106_{B}) Einzelblätter sind, die durch eine mehrnutzig bedruckte Papierbahn bereitgestellt werden, wobei das Fördern der nebeneinander liegenden Güter (106_{A}, 106_{B}) ein Schneiden der Papierbahn umfasst.

## Claims

1. Apparatus for merging goods (106_{A}, 106_{B}) transported side by side in a common goods path, comprising:
a feeding area (100) configured to convey the goods (106_{A}, 106_{B}) lying side by side in a first transport direction (T) and with a first orientation;
a merging area (108) configured to merge the goods (106_{A}, 106_{B}) lying side by side via separate transport paths (112, 114) into the common goods path; and
an area for transporting to the outside (110) configured to output the merged goods (106_{A}, 106_{B}),
wherein the merging area (108) includes a first transport path (112) and at least one second transport path (114), wherein the second transport path (114) is configured to change a transport direction of the item of goods at least twice during the transport, and
wherein the transport paths (112, 114) of the merging area (108) are configured to output the goods (106_{A}, 106_{B}) with a predetermined position to each other,
**characterized in that**
at least the second transport path (114) of the merging area (108) includes a first turning tray, a second turning tray, and a transversal transport arranged between the turning trays, wherein the turning trays each effect turning and diverting of the goods (106_{A}, 106_{B}) at an angle, such that the goods lying side by side in the feeding area (100) are present in the area for transporting to the outside (110) while maintaining the first orientation with the predetermined position to each other, and
the turning trays and/or the transversal transport include means (M; 300; 400) for adjusting a runtime of the goods (106_{A}, 106_{B}) along the second transport path (114) in dependence on the predetermined position.

2. Apparatus according to claim 1, wherein the merging area (108) includes a third transport path that is configured to change the transport direction of the item of goods at least twice during the transport,
wherein the third transport path includes a first turning tray and a second turning tray, each effecting turning and diverting of the goods (106_{A}, 106_{B}) at an angle, such that the goods lying side by side in the feeding area (100) are present in the area for transporting to the outside (110) while maintaining the first orientation with the predetermined position to each other, and
wherein the third transport path includes means (M; 300; 400) for adjusting a runtime of the goods (106_{A}, 106_{B}) along the third transport path.

3. Apparatus according to claim 1 or 2, wherein the first transport path (112) is configured to change the transport direction of the item of goods at least twice during the transport,
wherein the first transport path (112) includes a first turning tray and a second turning tray, each effecting turning and diverting of the goods (106_{A}, 106_{B}) at an angle, such that goods lying side by side in the feeding area (100) are present in the area for transporting to the outside (110) while maintaining the first orientation with the predetermined position to each other, and
wherein the third transport path (112) includes means (M; 300; 400) for adjusting a runtime of the goods (106_{A}, 106_{B}) along the first transport path (112).

4. Apparatus according to one of claims 1 to 3, wherein the means for adjusting a runtime of the goods (106_{A}, 106_{B}) along the transport paths (112, 114) of the merging area (108) each include a drive (M) for transporting the goods (106_{A}, 106_{B}) independently of each other at different speeds.

5. Apparatus according to claim 4, wherein each of the drives is controllable in order to adjust the speed at which one or several goods (106_{A}, 106_{B}) are moved in the merging area (108) in dependence on the predetermined position to each other with which the merged goods (106_{A}, 106_{B}) are to be output.

6. Apparatus according to one of claims 1 to 5, wherein a drive is allocated to the turning trays and/or the transversal transport which is operable at a speed which is adjusted in dependence on the desired arrangement of the goods (106_{A}, 106_{B}) in the area for transporting to the outside (110).

7. Apparatus according to one of claims 1 to 6, wherein the means for adjusting a runtime of the goods (106_{A}, 106_{B}) along the transport paths (112, 114) of the merging area (108) includes at least one transport element (300; 400) having a transport area (310, 312, 322; 410) of variable length.

8. Apparatus according to claim 7, wherein the transport element (400) includes a movable portion (410) for defining transport areas having different lengths.

9. Apparatus according to one of claims 1 to 8, wherein the goods (106_{A}, 106_{B}) have a predetermined position within a sequence of goods or are allocated to a predetermined group of goods.

10. Paper handling plant having an apparatus according to one of claims 1 to 9.

11. Method for merging goods (106_{A}, 106_{B}) transported side by side, comprising:
conveying goods (106_{A}, 106_{B}) lying side by side in a first transport direction and
with a first orientation;
merging the goods (106_{A}, 106_{B}) lying side by side via at least two separate transport paths (112, 114); and
transporting the merged goods (106_{A}, 106_{B}) to the outside in the first transport direction and with the first orientation,
wherein merging includes conveying the goods (106_{A}, 106_{B}) lying side by side along a first transport path (112) and along at least a second transport path (114),
wherein conveying an item of goods along a second transport path (114) includes changing the transport direction of the item of goods at least twice, and
wherein merging includes outputting the merged goods (106_{A}, 106_{B}) at a predetermined position to each other,
**characterized in that**
the goods (106_{A}, 106_{B}) are transported at least along the second transport path (114) through a first turning tray, a second turning tray, and a transversal transport arranged between the turning trays, such that the goods are each turned twice and
diverted at an angle such that the goods lying side by side in the feeding area (100) are present in the area for transporting to the outside (110) while maintaining the first orientation with the predetermined position to each other, and
a runtime of the goods (106_{A}, 106_{B}) through the turning trays and/or the transversal transport is adjusted at least along the second transport path (114) in dependence on the predetermined position.

12. Method according to claim 11, wherein adjusting the runtime of the goods (106_{A}, 106_{B}) includes:
driving the goods (106_{A}, 106_{B}) in the transport paths (112, 114) independently of each other at different speeds.

13. Method according to claim 11, wherein adjusting the runtime of the goods (106_{A}, 106_{B}) includes:
adjusting a length of a transport area (310, 312, 322; 410) of a transport element (300; 400).

14. Method according to one of claims 11 to 13, wherein the output goods (106_{A}, 106_{B}) are received in a collection station or in a shingle buffer path.

15. Method according to one of claims 11 to 14, wherein the goods (106_{A}, 106_{B}) are individual sheets provided by a paper web printed in a multi-use manner, wherein conveying the goods (106_{A}, 106_{B}) lying side by side includes cutting of the paper web.

## Revendications

1. Dispositif pour regrouper des produits transportés l'un à côté de l'autre (106_{A}, 106_{B}) sur un trajet de produit commun, avec:
une zone d'alimentation (100) qui est configurée pour transporter les produits (106_{A}, 106_{B}) situés l'un à côté de l'autre dans une première direction de transport (T) et avec une première orientation;
une zone de regroupement (108) qui est configurée pour regrouper les produits situés l'un à côté de l'autre (106_{A}, 106_{B}) par des trajets de transport séparés (112, 114) vers le trajet de produit commun; et
une zone de transport de sortie (110) configurée pour sortir les produits regroupés (106_{A}, 106_{B}),
dans lequel la zone de regroupement (108) comporte un premier trajet de transport (112) et au moins un deuxième trajet de transport (114), ledit deuxième trajet de transport (114) étant configuré pour changer au moins deux fois une direction de transport du produit pendant le transport, et
dans lequel les trajets de transport (112, 114) de la zone de regroupement (108) sont configurés pour sortir les produits (106_{A}, 106_{B}) avec une position prédéterminée l'un par rapport à l'autre,
**caractérisé par le fait**
**qu'**au moins le deuxième trajet de transport (114) de la zone de regroupement (108) comporte une première coque de retournement, une deuxième coque de retournement et un transport transversal disposé entre les coques de retournement,
les coques de retournement provoquant, chacune, un retournement et une déviation des produits (106_{A}, 106_{B}) suivant un angle, de sorte que les produits situés l'un à côté de l'autre dans la zone d'alimentation (100) soient présents dans la zone de transport de sortie (110), tout en conservant la première orientation, avec la position prédéterminée l'un par rapport à l'autre, et
**que** les coques de retournement et/ou le transport transversal comportent des moyens (M; 300; 400) destinés à régler une durée de passage des produits (106_{A}, 106_{B}) le long du deuxième trajet de transport (114) en fonction de la position prédéterminée.

2. Dispositif selon la revendication 1, dans lequel la zone de regroupement (108) comprend un troisième trajet de transport qui est configuré pour changer au moins deux fois la direction de transport du produit pendant le transport,
dans lequel le troisième trajet de transport comporte une première coque de retournement et une deuxième coque de retournement qui provoquent, chacune, un retournement et une déviation des produits (106_{A}, 106_{B}) suivant un angle, de sorte que les produits situés l'un à côté de l'autre dans la zone d'alimentation (100) soient présents dans la zone de transport de sortie (110), tout en conservant la première orientation, avec la position prédéterminée l'un par rapport à l'autre, et
dans lequel le troisième trajet de transport comporte des moyens (M; 300; 400) destinés à régler une durée de passage des produits (106_{A}, 106_{B}) le long du troisième trajet de transport.

3. Dispositif selon la revendication 1 ou 2, dans lequel le premier trajet de transport (112) est configuré pour changer au moins deux fois la direction de transport du produit pendant le transport,
dans lequel le premier trajet de transport (112) comporte une première coque de retournement et une deuxième coque de retournement, qui provoquent, chacune, un retournement et une déviation des produits (106_{A}, 106_{B}) suivant un angle, de sorte que les produits situés l'un à côté de l'autre dans la zone d'alimentation (100) soient présents dans la zone de transport de sortie (110), tout en conservant la première orientation, avec la position prédéterminée l'un par rapport à l'autre, et
dans lequel le troisième trajet de transport (112) comporte des moyens (M; 400; 300) destinés à régler une durée de passage des produits (106_{A}, 106_{B}) le long du premier trajet de transport (112).

4. Dispositif selon l'une des revendications 1 à 3, dans lequel les moyens destinés à régler une durée de passage des produits (106_{A}, 106_{B}) le long du trajet de transport (112, 114) de la zone de regroupement (108) comportent, chacun, un entraînement (M) pour transporter les produits (106_{A}, 106_{B}) respectivement indépendamment l'un de l'autre à des vitesses différentes.

5. Dispositif selon la revendication 4, dans lequel chacun des entraînements est activable pour régler, en fonction de la position prédéterminée selon laquelle les produits regroupés (106_{A}, 106_{B}) doivent être sortis l'un par rapport à l'autre, la vitesse à laquelle un ou plusieurs produits (106_{A}, 106_{B}) sont déplacés dans la zone de regroupement (108).

6. Dispositif selon l'une des revendications 1 à 5, dans lequel est associé aux coques de retournement et/ou au transport transversal un entraînement qui peut être actionné à une vitesse qui est réglée en fonction de la disposition souhaitée des produits (106_{A}, 106_{B}) dans la zone de transport (110).

7. Dispositif selon l'une des revendications 1 à 6, dans lequel les moyens destinés à régler une durée de passage des produits (106_{A}, 106_{B}) le long des trajets de transport (112, 114) de la zone de regroupement (108) comportent au moins un élément de transport (300; 400) avec une zone de transport (310, 312, 322; 410) dont la longueur est variable.

8. Dispositif selon la revendication 7, dans lequel l'élément de transport (400) présente un segment mobile (410) destiné à définir des zones de transport de longueur différente.

9. Dispositif selon l'une des revendications 1 à 8, dans lequel les produits (106_{A}, 106_{B}) ont une position prédéterminée dans une succession de produits prédéterminés ou sont associés à un groupe de produits prédéterminé.

10. Installation de manutention de papier, avec un dispositif selon l'une des revendications 1 à 9.

11. Procédé pour regrouper des produits transportés l'un à côte de l'autre (106_{A}, 106_{B}), avec le fait de:
transporter les produits situés l'un à côte de l'autre (106_{A}, 106_{B}) dans une première direction de transport et avec une première orientation;
regrouper les produits situés l'un à côte de l'autre (106_{A}, 106_{B}) par au moins deux trajets de transport séparés (112, 114); et
transporter vers l'extérieur les produits regroupés (106_{A}, 106_{B}) dans la première direction de transport et avec la première orientation,
dans lequel le regroupement comporte un transport des produits situés l'un à côte de l'autre (106_{A}, 106_{B}) le long d'un premier trajet de transport (112) et le long d'au moins un deuxième trajet de transport (114), le transport d'un produit le long du deuxième trajet de transport (114) comportant au moins le fait de changer deux fois la direction de transport du produit, et
dans lequel le regroupement comporte une sortie des produits regroupés (106_{A}, 106_{B}) avec une position prédéterminée l'un par rapport à l'autre,
**caractérisé par le fait**
**que** les produits (106_{A}, 106_{B}) sont transportés au moins le long du deuxième trajet de transport (114) par une première coque de retournement, une deuxième coque de retournement et un transport transversal disposé entre les coques de retournement, de sorte que les produits soient, chacun, retournés deux fois et déviés suivant un angle, de sorte que les produits situés l'un à côté de l'autre dans la zone d'alimentation (100) soient présents dans la zone de transport de sortie (110), tout en conservant la première orientation, avec la position prédéterminée l'un par rapport à l'autre, et
**que** la durée de passage des produits (106_{A}, 106_{B}) est réglée par les coques de retournement et/ou le transport transversal au moins le long du deuxième trajet de transport (114) en fonction de la position prédéterminée.

12. Procédé selon la revendication 11, dans lequel le réglage de la durée de passage des produits (106_{A}, 106_{B}) comporte l'étape suivante consistant à:
entraîner les produits (106_{A}, 106_{B}) dans les trajets de transport (112, 114) chaque fois indépendamment l'un de l'autre à des vitesses différentes.

13. Procédé selon la revendication 11, dans lequel le réglage de la durée de passage des produits (106_{A}, 106_{B}) comporte l'étape suivante consistant à:
régler une longueur d'une zone de transport (310, 312, 322; 410) d'un élément de transport (300; 400).

14. Procédé selon l'une des revendications 11 à 13, dans lequel les produits sortis (106_{A}, 106_{B}) sont reçus dans un poste de collecte ou dans un trajet tampon, de mise à l'état imbriqué.

15. Procédé selon l'une des revendications 11 à 14, dans lequel les produits (106_{A}, 106_{B}) sont des feuilles individuelles qui sont mises à disposition par une bande de papier à multiples impressions, le transport des produits situés l'un à côté de l'autre (106_{A}, 106_{B}) comportant un découpage de la bande de papier.
